# EUROPÄISCHE PATENTSCHRIFT

(11) **EP 3 153 708 B1**
(45) Veröffentlichungstag und Bekanntmachung des Hinweises auf die Patenterteilung: **17.07.2019**
(21) Anmeldenummer: 15188515.9
(22) Anmeldetag: 06.10.2015
(51) Int. Cl.: F04C 23/00, F04C 25/02, F04C 15/00, F04C 18/02, F04C 29/00

(54) **SCROLLPUMPE UND VERFAHREN ZUM BETREIBEN EINER SCROLLPUMPE**
SCROLL PUMP AND METHOD FOR OPERATING A SCROLL PUMP
POMPE A SPIRALES ET PROCEDE DESTINE AU FONCTIONNEMENT D'UNE POMPE A SPIRALES

(43) Veröffentlichungstag der Anmeldung: 12.04.2017
(62) Teilanmeldung aus: 19158257.6
(73) Patentinhaber: PFEIFFER VACUUM GMBH, 35614 Asslar (DE)
(72) Erfinder: Becker, Jonas, 35435 Wettenberg (DE); Emrich, Ulrich, 35753 Greifenstein (DE); Kallenborn, Stefan, 35578 Wetzlar (DE); Schäfer, Heiko, 35606 Solms (DE); Söhngen, Wolfgang, 35647 Waldsolms (DE); Gabriel Bergmann, 35039 Marburg (DE)
(74) Vertreter: Manitz Finsterwald Patent- und Rechtsanwaltspartnerschaft mbB

(56) Entgegenhaltungen:
- EP-A1- 0 664 603
- WO-A1-02/38960
- WO-A1-03/100258
- WO-A1-2010/021019
- DE-U1-202014 009 226
- US-A1- 2002 088 241
- US-A1- 2014 271 233

## Beschreibung

Die vorliegende Erfindung betrifft eine Scrollpumpe, insbesondere Scrollvakuumpumpe, mit wenigstens einer Scrollpumpstufe zum Fördern eines Gases von einem Gaseinlass durch die Scrollpumpstufe hindurch zu einem Gasauslass, und einem Elektromotor, der einen Stator und einen Läufer aufweist, wobei der Läufer zum Antreiben eines orbitierenden Teils der Scrollpumpstufe mit dem orbitierenden Teil der Scrollpumpstufe gekoppelt ist. Die vorliegende Erfindung betrifft außerdem ein Verfahren zum Betreiben einer derartigen Scrollpumpe.

Eine Scrollpumpe ist eine gegen Atmosphärendruck verdichtende Verdrängerpumpe, die sich unter anderem als Kompressor einsetzen lässt. Eine Scrollvakuumpumpe kann zur Erzeugung eines Vakuums in einem an den Gaseinlass angeschlossenen Rezipienten verwendet werden. Scrollvakuumpumpen werden beispielsweise in der EP 0 798 463 A2 und der DE 199 14 770 A1 beschrieben.

Scrollvakuumpumpen werden auch als Spiralvakuumpumpen oder Spiralfluidfördereinrichtungen bezeichnet. Das einer Scrollpumpe zugrunde liegende Pumpprinzip ist aus dem Stand der Technik bekannt und wird nachstehend erläutert. Eine Pumpstufe einer Scrollpumpe weist zwei ineinander gesteckte, beispielsweise archimedische Spiralzylinder auf, welche nachstehend auch als Spiralen bezeichnet werden. Jeder Spiralzylinder besteht dabei aus einer äquidistanten Spiralwand mit einer an einer Stirnseite der Spiralwand vorgesehenen Grundplatte. Die Spiralzylinder sind so ineinander gesteckt, dass die Spiralzylinder abschnittsweise halbmondförmige Volumina umschließen. Dabei steht eine Spirale fest, während die andere Spirale über einen Exzenterantrieb auf einer kreisförmigen Bahn bewegt werden kann. Die bewegbare Spirale führt somit eine sogenannte zentralsymmetrische Oszillation aus, was auch als "wobbeln" bezeichnet wird. Ein zwischen den Spiralzylindern eingeschlossenes halbmondförmiges Volumen wandert während des Wobbelns der beweglichen Spirale innerhalb der Spiralwände weiter, wodurch mittels des wandernden Volumens Gas von einem radial außen liegenden Gaseinlass nach radial innen zu einem in der Spiralenmitte liegenden Gasauslass gefördert wird.

Nach dem Stand der Technik wird zum Antreiben des die bewegliche Spirale aufweisenden beweglichen Teils der Scrollpumpstufe ein als Asynchron-Antrieb ausgestalteter Elektromotor eingesetzt. Nachteilig daran ist insbesondere, dass Asynchron-Elektromotoren einen verhältnismäßig schlechten Wirkungsgrad aufweisen und zur Entstehung von relativ hohen Temperaturen in der Scrollpumpe beitragen können.

Aus der WO 2010/021019 A1 ist eine Scrollpumpe gemäß dem jeweiligen Oberbegriff der unabhängigen Ansprüche bekannt.

Die DE 20 2014 009226 U1 beschreibt eine ähnliche Scrollpumpe.

In der WO 03/100258 A1 ist eine Vakuumpumpe mit zwei Wellen beschrieben, insbesondere eine Wälzkolbenpumpe, bei der die Motorleistung oberhalb einer festgelegten Motor-Nenndrehzahl auf eine festgelegte maximale Motorleistung begrenzt wird.

Die US 2014/271233 A1 beschreibt eine modulare Pumpenplattform mit einer Scrollpumpe, bei welcher die Funktion der Pumpe anhand von Messwerten eines Vakuummessgerätes gesteuert wird.

In der US 2002/088241 A1 ist ein elektrischer Kompressor für eine Klimaanlage eines Fahrzeugs beschrieben. Der Kompressor wird in Abhängigkeit von der Temperatur der Gebläseluft ein- und ausgeschaltet.

In der WO0238960 A1 ist eine Scrollpumpe gemäß den Oberbegriffen der unabhängigen Ansprüche 1, 2 und 4 beschrieben.

Ferner beschreibt die EP 0 664 603 A1 einen Controller für einen Pumpenmotor, mit welchem die Drehzahl des Motors unabhängig vom Druck eines Fluids am Eingang und Ausgang der Pumpe geregelt wird.

Der vorliegenden Erfindung liegt daher die Aufgabe zugrunde, eine Scrollpumpe mit einem verbesserten elektrischen Antrieb bereitzustellen.

Die Aufgabe wird durch eine Scrollpumpe mit den Merkmalen des Anspruch 1 und insbesondere dadurch gelöst, dass eine Scrollpumpe der eingangs genannten Art dadurch weitergebildet wird, dass als Elektromotor ein Synchronmotor eingesetzt wird.

Synchronmotoren haben im Vergleich zu Asynchronmotoren einen besseren Wirkungsgrad. Daher erwärmt sich ein Synchronmotor bei gleicher Ausgangsleistung weniger stark als ein Asynchronmotor. Bei gleicher Ausgangsleistung bewirkt somit ein Synchronmotor eine weniger starke Erwärmung der Scrollpumpe. Dies hat unter anderem den Vorteil, dass die Lebensdauer von Dichtungsmaterialien, die in der Pumpe verwendet werden und die normalerweise aus einem Kunststoff ausgebildet sind, verlängert werden kann. Insbesondere kann - aufgrund der geringeren Erwärmung der Scrollpumpe bei Verwendung eines Synchronmotors - die Lebensdauer von sogenannten Tip Seals, wie nachstehend noch näher erläutert wird, verlängert werden.

Weiterhin ist an der Verwendung eines Synchronmotors vorteilhaft, dass die Drehzahl des Läufers über einen großen Drehzahlbereich variiert werden kann. Die Saugleistung einer Scrollpumpe wird im Wesentlichen durch die Höhe der Spiralwände, deren Abstand, durch den Außendurchmesser und durch die Bewegungsgeschwindigkeit der beweglichen Spirale relativ zur feststehenden Spirale bestimmt. Die Bewegungsgeschwindigkeit der beweglichen Spirale ist normalerweise abhängig von der Drehzahl des Läufers des Elektromotors oder ist - wenn zwischen dem Läufer und der beweglichen Spirale ein Getriebe geschaltet ist - zumindest mit der Drehzahl des Läufers korreliert. Durch Variieren der Drehzahl des Läufers kann somit die Saugleistung der Scrollpumpe verändert werden. Beispielsweise kann zu Beginn des Pumpenbetriebs, um einen an den Gaseinlass angeschlossenen Rezipienten auszupumpen, die Drehzahl des Läufers und damit die Saugleistung der Scrollpumpe auf einen hohen Wert eingestellt werden. Nach Erreichen eines Enddrucks kann dann die Drehzahl und entsprechend die Saugleistung verringert werden, da der Enddruck auch mit geringerer Saugleistung gehalten werden kann. Durch Verringern der Drehzahl des Läufers lässt sich die Leistungsaufnahme des Elektromotors verringern, wodurch eine Energieeinsparung realisiert werden kann. Wenn man berücksichtigt, dass der Abpumpvorgang zur Evakuierung eines Rezipienten nur einen geringen Bruchteil an Zeit im Vergleich zu dem restlichen Pumpenbetrieb beansprucht, während dessen der erreichte Enddruck im Rezipienten nur noch gehalten werden muss, kann durch die Reduzierung der Drehzahl des Läufers des Elektromotors eine beträchtliche Energieeinsparung realisiert werden.

Erfindungsgemäß ist eine Steuerung zum Steuern und/oder Regeln der Drehzahl des Läufers vorgesehen.

Die Steuerung ist dazu ausgebildet, die Drehzahl des Läufers in Abhängigkeit von einem Druck derart zu steuern und/oder zu regeln, dass sich das Saugvermögen der Pumpe entsprechend einem vorgegebenen oder vorgebbaren Verlauf ändert. Während des Auspumpens eines Rezipienten kann die Drehzahl des Läufers beispielsweise so eingestellt werden, dass sich über den Auspumpvorgang gesehen das Saugvermögen der Pumpe linear ändert oder nur geringfügigen Schwankungen unterliegt. Einbrüche des Saugvermögens, die bei bestimmten Drücken im Gaseinlass auftreten können, lassen sich dadurch vermeiden.

Alternativ ist die Steuerung dazu ausgebildet, bei Erreichen eines bestimmten Drucks, insbesondere eines Enddrucks, die Drehzahl des Läufers zu reduzieren, insbesondere um einen vorgegebenen oder vorgebbaren, bestimmten Betrag. Wie vorstehend bereits ausgeführt wurde, kann durch die Reduzierung der Drehzahl des Läufers eine möglicherweise erhebliche Energieeinsparung erreicht werden.

Ferner ist die Steuerung alternativ dazu ausgebildet, bei Erreichen eines bestimmten Drucks, insbesondere eines Enddrucks, den Elektromotor kurzzeitig abzuschalten oder bei einer vorgegebenen oder vorgebbaren, insbesondere minimalen, Drehzahl des Läufers zu betreiben. Nach Erreichen des Enddrucks ist es nur noch erforderlich, diesen Enddruck wenigstens annähernd zu halten. Die Pumpe kann daher nach dem Erreichen des Enddrucks bei einer geringeren Saugleistung betrieben werden als zur Erzeugung des Enddrucks erforderlich ist. Auch ist es möglich, den Elektromotor kurzzeitig abzuschalten, um eine entsprechende Energieersparnis zu erreichen. Die Zeitdauer der Abschaltung kann dabei so gewählt sein, dass - zum Beispiel anhand empirisch gewonnener Daten - sichergestellt ist, dass während der Abschaltung kein oder nur ein geringfügiger Anstieg des Drucks im Rezipienten stattfindet. Durch den Betrieb der Pumpe mit einem bei minimaler Drehzahl laufendem Läufer kann ebenfalls eine erhebliche Energieersparnis erreicht und sichergestellt werden, dass der Druck im Rezipienten nicht oder allenfalls nur geringfügig ansteigt.

Nach einer bevorzugten Weiterbildung der Erfindung ist der Synchronmotor ein permanentmagneterregter Synchronmotor. Bei dem Synchronmotor kann es sich somit um einen PM-Synchronmotor handeln, wobei PM für Permanentmagnet steht.

Besonders bevorzugt ist der permanentmagneterregte Synchronmotor derart ausgebildet, dass jeder Pol des Läufers wenigstens einen in den Läufer eingebetteten Permanentmagnet aufweist. Durch die Einbettung der Permanentmagnete in den Läufer kann ein separater Halter für die Permanentmagnete eingespart werden. Außerdem können die Permanentmagnete durch den sie umgebenden Läufer vor Prozessgasen geschützt werden. Die Permanentmagnete können auch an der Oberfläche des Läufers angeordnet, z.B. festgeklebt, sein.

Bevorzugt ist die Steuerung in die Pumpe integriert.

Die Steuerung kann dazu ausgebildet sein, die Drehzahl des Läufers in Abhängigkeit von einem Druck und/oder einer Temperatur der Scrollpumpe zu steuern und/oder zu regeln. Zur Messung des Drucks kann die Pumpe wenigstens einen Drucksensor aufweisen. Mittels des Drucksensors kann beispielsweise der im Gaseinlass herrschende Druck erfasst werden. Zur Erfassung einer Temperatur der Pumpe kann wenigstens ein Temperatursensor vorgesehen sein. Mit dem Temperatursensor kann beispielsweise die Temperatur der beweglichen Spirale oder der feststehenden Spirale oder die Temperatur einer Dichtung, insbesondere eines Tip Seal, gemessen werden.

Vorteilhaft an einer Steuerung, die die Drehzahl des Läufers in Abhängigkeit von einem Druck und/oder einer Temperatur der Scrollpumpe steuert oder regelt, ist insbesondere, dass diese die Drehzahl des Läufers reduzieren kann, nachdem der Enddruck erreicht ist. Dadurch kann, wie vorstehend bereits erläutert wurde, eine Energieersparnis erzielt werden. Außerdem kann die Drehzahl des Läufers abgesenkt werden, wenn die Temperatur der Scrollpumpe einen bestimmten, vorgegebenen oder vorgebbaren Schwellenwert überschreitet. Da sich bei einer Scrollpumpe die bewegliche Spirale relativ zur feststehenden Spirale bewegt, ergibt sich zwischen den Spiralen eine Reibung, die in Verbindung mit der bewirkten Kompression des Gases eine erhebliche Erwärmung in der Scrollpumpe bewirkt. Durch Reduzierung der Drehzahl des Läufers kann auch die Relativbewegung der Spiralen zueinander verlangsamt werden, sodass eine geringere Abwärme erzeugt wird. Durch Verändern bzw. Verringern der Drehzahl des Läufers kann somit eine weitere Zunahme der Temperatur der Scrollpumpe vermieden bzw. die Temperatur der Scrollpumpe kann eventuell sogar abgesenkt werden. Bei entsprechender Wahl der Schwellenwerttemperatur kann insbesondere eine Zerstörung bzw. ein starker Verschleiß an den Dichtungen der Scrollpumpe vermieden werden.

Nach einer bevorzugten Weiterbildung der Erfindung ist die Steuerung dazu ausgebildet, in Abhängigkeit von einem, vorzugsweise von einem Benutzer der Pumpe vorgegebenen, Betriebsparameter der Pumpe, wie etwa einem gewünschten Ansaugdruck oder einem gewünschten Saugvermögen, die Drehzahl des Läufers derart einzustellen, dass der Betriebsparameter zumindest annähernd erreicht wird. Durch die Einstellbarkeit der Drehzahl des Läufers kann somit ein damit zusammenhängender Betriebsparameter, wie etwa der Ansaugdruck oder das Saugvermögen, so eingestellt werden, dass der Betriebsparameter auch tatsächlich von der Pumpe realisiert werden kann.

Die Steuerung kann es beispielsweise ermöglichen, dass ein Benutzer der Pumpe den Betriebsparameter festlegt. Daraufhin kann die Steuerung die Drehzahl des Läufers so einstellen, dass der Betriebsparameter tatsächlich erreicht wird. Die Steuerung kann auch eine Regelung sein. Zur Erreichung des Betriebsparameters kann bspw. ein Abgleich des Ist-Werts des Betriebsparameters mit einem SollWert erfolgen.

Wenn vorgesehen ist, dass die Steuerung den Elektromotor kurzzeitig abschaltet, ist es vorteilhaft, wenn die Steuerung dazu ausgebildet ist, den Elektromotor nach dem Abschalten wieder zu betreiben, zum Beispiel, wenn nach dem Abschalten des Elektromotors ein Druckanstieg gemessen wird.

Nach einer bevorzugten Weiterbildung der Erfindung ist für den Normalbetrieb der Pumpe ein maximal zulässiger Drehzahlbereich für den Läufer vorgegeben, und die Steuerung ist dazu ausgebildet, die Drehzahl des Läufers über den maximal zulässigen Drehzahlwert zu steigern. Die Pumpe kann somit in einer Art Boost-Funktion betrieben werden, bei der ein festgelegter, normalerweise maximal zulässiger Drehzahlwert wenigstens kurzzeitig überschritten werden kann, insbesondere um kurzzeitig ein hohes Saugvermögen am Gaseinlass der Pumpe zu realisieren. Durch die Boost-Funktion können auch eventuelle Einbrüche des Saugvermögens ausgeglichen werden.

Insbesondere kann die Steuerung dazu ausgebildet sein, die Drehzahl des Läufers über den maximal zulässigen Drehzahlwert zu steigern, wenn ein bestimmter, vorgegebener Druckwert und/oder eine bestimmte, vorgegebene Temperatur in der Pumpe, insbesondere an einer in der Pumpe vorgesehenen Dichtung, erreicht wird.

Nach einer bevorzugten Weiterbildung, die auch als unabhängige Erfindung beansprucht wird, ist der Läufer des Elektromotors derart relativ zum Stator des Elektromotors angeordnet, dass während des Betriebs des Elektromotors eine, in eine axiale Richtung gerichtete, axiale Kraft auf den Läufer erzeugt wird. Die axiale Richtung bezieht sich dabei auf eine Richtung längs der Drehachse des Läufers.

Zur Erzeugung der axialen Kraft kann der Läufer, bezogen auf seine Normallage zum Stator, längs der axialen Richtung versetzt zum Stator angeordnet sein. Vorzugsweise ist der Läufer bezogen auf seine Normallage zum Stator entgegen der axialen Richtung um einen Versatz versetzt angeordnet. Dabei ist mit Normallage diejenige Lage gemeint, in der die senkrecht zur Rotationsachse verlaufenden Mittelebenen von Läufer und Stator übereinander liegen.

Der Läufer kann derart mit dem beweglichen Teil der Scrollpumpe gekoppelt sein, dass die axiale Kraft auf den beweglichen Teil der Scrollpumpstufe übertragen wird. Der bewegliche Teil der Scrollpumpstufe kann somit während des Betriebs des Elektromotors in axialer Richtung mit der axialen Kraft beaufschlagt werden.

In axialer Richtung gesehen kann zwischen dem beweglichen Teil der Scrollpumpstufe und einem unbeweglichen Teil der Scrollpumpstufe wenigstens eine Dichtung angeordnet sein, die durch die axiale Kraft zwischen dem beweglichen und dem unbeweglichen Teil der Scrollpumpstufe zusammengedrückt oder angepresst wird. Mittels der axialen Kraft lässt sich der bewegliche Teil der Scrollpumpstufe in Richtung des unbeweglichen Teils der Scrollpumpstufe vorspannen und eine dazwischenliegende Dichtung, insbesondere ein sogenanntes Tip Seal, kann dadurch zusammengedrückt werden. Dadurch kann die Wirkung der Dichtung verbessert werden.

Die Erfindung betrifft auch ein Verfahren zum Betreiben einer Scrollpumpe, insbesondere Scrollvakuumpumpe, mit wenigstens einer Scrollpumpstufe zum Fördern eines Gases von einem Gaseinlass durch die Scrollpumpe hindurch zu einem Gasauslass und einem Elektromotor, der einen Stator und einen Läufer aufweist, wobei der Läufer zum Antreiben eines beweglichen Teils der Scrollpumpstufe mit dem beweglichen Teil der Scrollpumpstufe gekoppelt ist, und wobei bei dem Verfahren die Drehzahl des Läufers in Abhängigkeit von einem Druck und/oder einer Temperatur der Scrollpumpe gesteuert und/oder geregelt wird.

Die Erfindung wird nachfolgend beispielhaft mit Bezugnahme auf die beiliegenden Zeichnungen erläutert. Es zeigen, jeweils schematisch,
- Fig. 1: einen Längsschnitt durch eine erfindungsgemäße Scrollvakuumpumpe,
- Fig. 2A: einen Längsschnitt durch eine Pumpstufe einer Scrollvakuumpumpe,
- Fig. 2B: einen Längsschnitt durch eine Pumpstufe einer weiteren Scrollvakuumpumpe,
- Fig. 3: einen Querschnitt der Pumpstufe der Scrollvakuumpumpe von Fig. 1,
- Fig. 4: einen Längsschnitt durch eine weitere erfindungsgemäße Scrollvakuumpumpe,
- Fig. 5: einen Querschnitt durch einen Stator und Rotor eines Synchron-Elektromotors, und
- Fig. 6A - 6E: verschiedene Abwandlungen von Rotoren für einen Synchron-Elektromotor.

Die in Fig. 1 gezeigte Scrollvakuumpumpe 11 weist ein Gehäuse 13 auf, in welchem ein Gaseinlass 15 und ein Gasauslass 17 vorgesehen sind. An den Gaseinlass 15 kann ein Auslass eines nicht gezeigten Rezipienten angeschlossen werden. Eine im Gehäuse 13 vorgesehene Scrollpumpstufe 19 kann Gas aus dem Rezipienten durch den Gaseinlass 15 hindurch evakuieren und durch die Scrollpumpstufe 19 hindurch zu dem Gasauslass 17 fördern. Die Scrollpumpstufe 19 weist einen beweglichen Teil 21 und einen feststehenden Teil 23 auf. Der bewegliche Teil 21 umfasst einen ersten, beweglichen Spiralzylinder 25. Der feststehende Teil 23 weist einen zweiten, feststehenden Spiralzylinder 27 auf. Der erste Spiralzylinder 25 und der zweite Spiralzylinder 27 werden nachfolgend auch als erste Spirale 25 und zweite Spirale 27 bezeichnet. Die erste Spirale 25 und die zweite Spirale 27 sind - wie bei Scrollpumpen an sich bekannt ist - ineinandergesteckt. Der erste Spiralzylinder 25 weist an jedem axialen Ende eine jeweilige Stirnfläche auf. Eine der Stirnflächen des ersten Spiralzylinders 25 ist mit einer ersten Wand 29 gasdicht verbunden oder einstückig mit dieser ausgebildet. Die erste Wand 29 bildet gewissermaßen eine Grundplatte, auf der die Spirale 25 angeordnet ist. In entsprechender Weise ist eine der Stirnflächen des zweiten Spiralzylinders 27 mit einer zweiten Wand 31 gasdicht verbunden oder einstückig mit dieser ausgebildet.

An der Stirnfläche des beweglichen ersten Spiralzylinders 25, die der feststehenden, zweiten Wand 31 gegenübersteht, ist eine erste Dichtung 33 angeordnet, die auch als Tip Seal bezeichnet wird. Bei einem Tip Seal handelt es sich beispielsweise um einen Kunststoff-Compound (PTFE) mit rechteckigem Querschnitt.

Zwischen der Stirnfläche des feststehenden zweiten Spiralzylinders 27, die der beweglichen, ersten Wand 29 zugewandt ist, ist ebenfalls eine zweite Dichtung 35 vorgesehen, die ebenfalls als Tip Seal bezeichnet wird. Durch die Dichtungen 33, 35 lassen sich die von den Spiralzylindern 25, 27 eingeschlossenen, halbmondförmigen Volumina an den Stirnflächen der Spiralzylinder 25, 27 abdichten.

Der Gaseinlass 15 mündet in einen Ansaugbereich 37 (vgl. Fig. 3), den die erste und zweite Spirale 25, 27 in einem radial außenliegenden Bereich bilden. Die erste Spiral 25 bewegt sich aufgrund eines Exzenterantriebs 36 auf einer kreisförmigen Bahn und führt eine sogenannte zentralsymmetrische Oszillation aus, die auch als "wobbeln" oder als "orbiting" bezeichnet wird. Zwischen den Spiralen 25, 27 entstehen so abgeschlossene halbmondförmige Volumina bzw. Hohlräume, die ihr Volumen nach innen immer weiter verkleinern. Das Gas wird somit über den Ansaugbereich 37 über die zwischen den Spiralen 25, 27 entstehenden Hohlräume nach radial innen gefördert und in der Spiralenmitte durch einen Ausstoßbereich 39 in den Gasauslass 17 ausgestoßen.

Wie vorstehend erwähnt wurde, wird zum Antreiben der ersten Spirale 25 bzw. des beweglichen Teils 21 der Scrollpumpstufe 19 der Exzenterantrieb 36 verwendet. Der Exzenterantrieb 36 umfasst eine mittels Lager 43 gelagerte Exzenterwelle 41, die an ihrem axialen Ende einen Abschnitt 45 aufweist, dessen Längsachse L zur Rotationsachse R der Exzenterwelle 41 parallel versetzt ist. Der bewegliche Teil 21 umfasst ein Lager 47, das auf den Wellenabschnitt 45 aufgesteckt ist, wie Fig. 1 zeigt. Zum Ausgleichen der exzentrischen Bewegung der beweglichen ersten Spirale 25 sind an der Exzenterwelle 41 Ausgleichsgewichte 49 angeordnet. Außerdem ist zur hermetischen Abdichtung und Drehverhinderung ein metallischer Wellbalg 51 zwischen der Innenseite des Gehäuses 13 und der Rückseite 67 der ersten Wand 29 angeordnet.

Zum Antreiben der Exzenterwelle 41 ist im Gehäuse 13 ein Synchronmotor 53 vorgesehen, welcher einen Stator 55 und einen Läufer 57 aufweist. Der Läufer 57 ist dabei mit der Welle 41 und somit mit dem beweglichen Teil 21 der Scrollpumpe 19 gekoppelt.

Bei dem Synchronmotor 53 handelt es sich vorzugsweise um einen permanentmagneterregten Synchronmotor, bei dem der Läufer 57 mehrere, vorzugsweise in den Läufer 57 eingebettete Permanentmagnete 59 aufweist, wie Fig. 5 zeigt. Die Permanentmagnete 59 können beispielsweise in im Läufer 57 vorgesehenen Schlitzen eingeschoben sein. Die Schlitze können hermetisch abgedichtet sein, um die Permanentmagnete, zum Beispiel vor korrosiv wirkendem Gas, zu schützen.

Die Scrollpumpe 11 kann ferner eine Steuerung 61 aufweisen, die mit dem Synchronmotor 53 gekoppelt und zum Steuern und/oder Regeln der Drehzahl des Läufers 57 ausgebildet ist. Die Steuerung 61 kann über eine, insbesondere sensorlose, Positionserkennung des Läufers verfügen und weist vorteilhafterweise auch einen Weitspannungseingang, zum Beispiel für Versorgungsspannungen von 90 bis 230 Volt oder zum Beispiel für Versorgungsspannungen von 24 bis 48 Volt, auf.

Die Steuerung 61 kann die Drehzahl des Läufers 57 und somit die Drehzahl der ersten Spirale 25 nahezu beliebig verändern. Der Abrieb der Dichtungen 33, 35 während des Pumpenbetriebs hängt von der Gleitgeschwindigkeit der Dichtungen 33, 35 an den Wänden 29, 31 und somit von der Drehzahl des Läufers 57 ab. Weitere Parameter, die einen Einfluss auf den Abrieb der Dichtungen 33, 35 haben, sind die Anpresskraft der Dichtungen 33, 35 an die Wände 29, 31 und die Temperatur. Auch die Temperatur lässt sich wenigstens indirekt über die Drehzahl des Läufers 57 beeinflussen, da bei höherer Drehzahl des Läufers 57 auch höhere Temperaturen in der Pumpe auftreten. Durch Anpassung der Drehzahl des Läufers 57 während des Pumpenbetriebs kann der Abrieb der Dichtungen 33, 35 vermindert und die Temperatur in der Pumpe 11 kann beeinflusst werden.

Die Bewegungsgeschwindigkeit der ersten Spirale 25 und somit die Drehzahl des Läufers 57 haben außerdem einen entscheidenden Einfluss auf das Saugvermögen bzw. auf die Pumpenkapazität und den erreichbaren Enddruck bzw. das Kompressionsverhältnis der Pumpe 11.

Die Scrollpumpe kann wenigstens einen Temperatursensor 63 im Bereich des Pumpsystems, beispielsweise an der Rückwand 67 der ersten Wand 29, und einen Drucksensor 65, zum Beispiel im Bereich des Gaseinlasses 15, aufweisen. Die Steuerung 61 kann daher dazu ausgebildet sein, die Drehzahl des Läufers 57 in Abhängigkeit von einem Druck und/oder einer Temperatur der Scrollpumpe 11 zu steuern und/oder zu regeln. Dadurch wird es beispielsweise möglich, wenn die Temperatur der Scrollpumpe einen bestimmten, vorgegebenen oder vorgebbaren Schwellenwert überschreitet, die Drehzahl des Läufers 57 abzusenken, um keinen weiteren Anstieg oder eventuell sogar eine Senkung der Temperatur der Scrollpumpe zu erreichen.

Die Steuerung 61 kann auch dazu ausgebildet sein, in Abhängigkeit von einem, zum Beispiel für einen Benutzer der Pumpe 11 vorgegebenen oder vorgebbaren Betriebsparameter der Pumpe 11, wie etwa einem gewünschten Ansaugdruck oder einem gewünschten Saugvermögen, die Drehzahl des Läufers 57 derart einzustellen, dass der Betriebsparameter erreicht wird. Durch die Einstellbarkeit der Drehzahl des Läufers 57 kann somit ein damit zusammenhängender Betriebsparameter, wie etwa der Ansaugdruck oder das Saugvermögen, erreicht werden.

Die Steuerung 61 kann einem Benutzer die Eingabe eines Betriebsparameters ermöglichen und daraufhin die Drehzahl des Läufers 57 derart einstellen, dass der Betriebsparameter tatsächlich erreicht wird. Die Steuerung kann auch dazu ausgebildet sein, die Drehzahl des Läufers 57 in Abhängigkeit von dem über den Drucksensor 65 gemessenen Druck derart zu steuern und/oder zu regeln, dass sich das Saugvermögen der Pumpe 11 entsprechend einem vorgegebenen oder vorgebbaren Verlauf ändert. Während des Auspumpvorgangs des Rezipienten kann beispielsweise über die Drehzahl des Läufers 57 das Saugvermögen der Pumpe 11 so eingestellt werden, dass es dem vorgegebenen Verlauf folgt und somit beispielsweise nur geringfügige Schwankungen auftreten. Dadurch können insbesondere Einbrüche des Saugvermögens, die bei bestimmten Drücken bei aus dem Stand der Technik bekannten Scrollpumpen auftreten können, vermieden werden.

Einbrüche des Saugvermögens, insbesondere durch verschlissene Tip Seals, können außerdem durch Ausgleichen bzw. Nachstellen der Tip Seals vermieden werden.

Durch eine druckabhängige Drehzahlsteuerung der Drehzahl des Läufers 57 kann beispielsweise ein nahezu linearer Saugvermögensbereich bzw. -verlauf erzielt werden.

Die Steuerung 61 kann dazu ausgebildet sein, bei Erreichen eines bestimmten Drucks, beispielsweise eines Enddrucks der Pumpe 11, die Drehzahl des Läufers 57 zu reduzieren.

Mittels der Steuerung 61 kann auch eine druckabhängige Drehzahlregelung der Scrollpumpe erfolgen. Der Benutzer der Pumpe kann beispielsweise einen Ansaugdruck vorwählen und die Steuerung 61 kann in Abhängigkeit der anstehenden Gaslast bzw. des mittels des Drucksensors 65 gemessenen Drucks die Drehzahl des Läufers 57, soweit diese im zugelassenen Regelbereich liegt, einstellen.

Die Steuerung 61 kann dazu ausgebildet sein, bei Erreichen eines bestimmten Drucks, insbesondere eines Enddrucks der Pumpe 11, den Elektromotor 53 wenigstens kurzzeitig abzuschalten oder bei einer vorgegebenen oder vorgebbaren, insbesondere minimalen, Drehzahl zu betreiben. Nach Erreichen des Enddrucks ist es nur noch erforderlich, diesen Enddruck zu halten. Dabei wird eine geringere Saugleistung benötigt als während des eigentlichen Auspumpvorgangs des Rezipienten erforderlich ist. Daher ist es möglich, den Synchronmotor 53 kurzzeitig abzuschalten, um eine entsprechende Energieersparnis zu erreichen. Die Zeitdauer der Abschaltung kann so gewählt sein, dass sichergestellt ist, dass während der Abschaltung kein oder nur ein geringfügiger Anstieg des Drucks im Rezipienten stattfindet. Die Pumpe kann nach Erreichen des Enddrucks auch bei einer vorgegebenen minimalen Drehzahl betrieben werden, um einerseits den Enddruck zu halten, andererseits aber eine Energieersparnis zu erreichen.

Die Steuerung 61 kann dazu ausgebildet sein, nach einer Abschaltung des Motors 53 diesen wieder anzuschalten, zum Beispiel in Abhängigkeit des mit dem Drucksensor 65 gemessenen Drucks.

Bei der Vakuumpumpe 11 kann für den Normalbetrieb der Pumpe ein maximal zulässiger Drehzahlwert für den Läufer 57 vorgegeben sein. Die Steuerung 61 kann so ausgestaltet sein, dass sie die Drehzahl des Läufers 57 überwacht und dafür sorgt, dass im Normalbetrieb der Pumpe 11 der maximal zulässige Drehzahlwert nicht überschritten wird. Allerdings kann die Steuerung 11 auch dazu ausgebildet sein, die Drehzahl des Läufers 57 über den maximal zulässigen Drehzahlwert zu steigern. Die Pumpe 11 kann somit in einem Boost-Betrieb betrieben werden, um kurzzeitig ein hohes Saugvermögen zu realisieren.

Im Unterschied zu der Scrollpumpe der Fig. 1 weist die Scrollpumpe 11' der Fig. 4 einen Synchron-Elektromotor 53 auf, bei welchem der Läufer 57 derart relativ zum Stator 55 angeordnet ist, dass während des Betriebs des Elektromotors 53 eine in axialer Richtung, also längs der Rotationsachse R, gerichtete Kraft F auf den Läufer 57 erzeugt wird. Durch die axiale Kraft F wird die erste Wand 29 in Richtung der zweiten Wand 31 gedrückt, wodurch die Dichtungen 33, 35 zwischen den beweglichen und feststehenden Teilen 21, 23 der Scrollpumpe 11 zusammengedrückt werden. Die Dichtwirkung der Dichtungen 33, 35 wird dadurch verbessert.

Zur Erzeugung der axialen Kraft ist der Läufer 57, wie ein Vergleich zwischen den Fig. 1 und 4 zeigt, bezogen auf seine in Fig. 1 dargestellte Normallage zum Stator 55 entgegen der axialen Richtung um einen Versatz V versetzt zum Stator 55 angeordnet. Zwischen einer senkrecht zur Rotationsachse R verlaufenden Mittelebene M1 des Stators 55 und einer ebenfalls senkrecht zur Rotationsachse R verlaufenden Mittelebene M2 des Läufers 57 ist somit der erwähnte axiale Versatz V vorgesehen, aufgrund dessen während des Betriebs des Elektromotors 53 sich die in axialer Richtung wirkende Kraft F einstellt. Durch die in axialer Richtung wirkende Kraft F können nicht nur die Dichtungen 33, 35 zur Erhöhung der Dichtwirkung zusammengedrückt bzw. vorgespannt werden, sondern es können auch die Lager 43, 47 entlastet werden. Dadurch können kleinere und kostengünstigere Lager verwendet werden. Des Weiteren kann die axiale Kraft F dazu genutzt werden, um die Verdichtungskräfte bei der Pumpstufe 19 in axialer Richtung und/oder um axiale Druckkräfte im Pumpsystem auszugleichen.

Die Verwendung eines Elektromotors 53 mit einem axialen Versatz V zwischen dem Stator 55 und dem Läufer 57 eignet sich zur Verwendung im Zusammenhang mit einer Single-Wrap Pumpstufe (vgl. Fig. 2B) als auch im Zusammenhang mit einer Double-Wrap Pumpstufe (vgl. Fig. 2A). Bei den in den Fig. 1 und 4 gezeigten Pumpstufen 19 handelt es sich um sogenannte Single-Wrap Pumpstufen. Wie Fig. 2B zeigt, sind die bewegliche und die feststehende Spirale 25, 27 zwischen der ersten und der zweiten Wand 29, 31 angeordnet, während auf der Rückseite 67 der zweiten Wand 29 keine bewegliche Spirale vorgesehen ist. Demgegenüber ist bei der Double-Wrap Pumpstufe gemäß Fig. 2A auf der Rückseite 67 der beweglichen, ersten Wand 29 ebenfalls ein beweglicher Spiralzylinder 69 vorgesehen, welcher mit einem unbeweglichen Spiralzylinder 71 ineinander gesteckt ist, dessen eine Stirnfläche mit einer dritten Wand 73 gasdicht verbunden oder einstückig mit dieser ausgebildet ist. Zwischen einer Stirnfläche der beweglichen Spirale 69 und der dritten Wand 73 ist wiederum eine Dichtung 75 vorgesehen, und zwischen einer Stirnfläche der unbeweglichen Spirale 71 und der ersten Wand 29 ist wiederum eine Dichtung 77 vorgesehen. Bei der Double-Wrap Anordnung befinden sich somit auf beiden Seiten der ersten Wand 29 ineinander gestellte Spiralzylinder. Vorteilhaft an einer Double-Wrap Anordnung ist, dass ein Druckausgleich in axialer Richtung erzielt wird und somit geringere Axialkräfte auf die Dichtungen wirken. Die Leistungsaufnahme des Elektromotors 53 kann dadurch reduziert werden.

In den Fig. 5 und 6A bis 6E sind verschiedene Anordnungen der Permanentmagnete 59 am Läufer 57 gezeigt.

Gemäß Fig. 5 und entsprechend Fig. 6B kann der Läufer 57 in Umfangsrichtung U sechs Rotorpole 79 aufweisen, wobei jeder Rotorpol 79 einen der Permanentmagneten 59a - 59f aufweist. Die Magnetisierungsrichtung, die von Südpol zum Nordpol gerichtet ist, kann bei den Permanentmagneten 59a-59f in Umfangsrichtung U gesehen abwechselnd nach radial innen bzw. nach radial außen gerichtet sein. Bei den Permanentmagneten 59a, 59c und 59e kann die Magnetisierungsrichtung daher nach radial außen gerichtet sein, während sie bei den Permanentmagneten 59b, 59d und 59f nach radial innen gerichtet ist.

Bei dem Läufer 57 der Fig. 6A sind die Permanentmagnete 59a - 59f an der radial außen liegenden Seite angebracht, z.B. angeklebt, und somit nicht eingebettet. Bei den Permanentmagneten 59a, 59c und 59e kann wiederum die Magnetisierungsrichtung nach radial außen gerichtet sein, während sie bei den Permanentmagneten 59b, 59d und 59f nach radial innen gerichtet ist.

Bei dem Läufer 57 der Fig. 6C weist jeder Rotorpol zwei Permanentmagnete auf, die jeweils V-artig angeordnet und in den Läufer 57 eingebettet sind. Ein Rotorpol umfasst die Permanentmagnete 59a-1, 59a-2, ein weiterer Rotorpol umfasst die Permanentmagnete 59b-1, 59b-2, ein weiterer Rotorpol umfasst die Permanentmagnete 59c-1, 59c-2, ein weiterer Rotorpol umfasst die Permanentmagnete 59d-1, 59d-2, ein weiterer Rotorpol umfasst die Permanentmagnete 59e-1, 59e-2 und noch ein weiterer Rotorpol umfasst die Permanentmagnete 59f-1, 59f-2. Die Magnetisierungsrichtung der Permanentmagnete kann dabei wiederum in Umfangsrichtung abwechseln von Rotorpol zu Rotorpol nach radial außen bzw. nach radial innen gerichtet sein.

Bei dem Läufer 57 der Fig. 6D erstreckt sich die Längsrichtung der Permanentmagnete 59a - 59f in radialer Richtung. Die Magnetisierung kann dabei bei sämtlichen Permanentmagneten 59a-59f nach radial außen gerichtet sein.

Bei dem Läufer 57 der Fig. 6E weist jeder Pol vier Permanentmagnete auf, die in zwei Reihen V-förmig angeordnet sind. Der Einfachheit halber sind nur die Permanentmagnete 59a-1, 59a-2, 59a-3, 59a-4 mit Bezugszeichen gekennzeichnet. Die Magnetisierungsrichtung der Permanentmagnete kann dabei wiederum in Umfangsrichtung abwechseln von Rotorpol zu Rotorpol nach radial außen bzw. nach radial innen gerichtet sein.

Jeder der dargestellten Läufer 57 kann in einem Synchronmotor 53 der Pumpe 11 oder der Pumpe 11' eingesetzt werden.

### Bezugszeichenliste

- 11, 11': Scrollpumpe
- 13: Gehäuse
- 15: Gaseinlass
- 17: Gasauslass
- 19: Scrollpumpstufe
- 21: beweglicher Teil
- 23: feststehender Teil
- 25: erster Spiralzylinder
- 27: zweiter Spiralzylinder
- 29: erste Wand
- 31: zweite Wand
- 33: erste Dichtung
- 35: zweite Dichtung
- 36: Exzenterantrieb
- 37: Ansaugbereich
- 39: Ausstoßbereich
- 41: Exzenterwelle
- 43: Lager
- 45: Wellenabschnitt
- 47: Lager
- 49: Ausgleichsgewicht
- 51: Wellenbalg
- 53: Elektromotor
- 55: Stator
- 57: Läufer
- 59: Permanentmagnet
- 59a: Permanentmagnet
- 59b: Permanentmagnet
- 59c: Permanentmagnet
- 59d: Permanentmagnet
- 59e: Permanentmagnet
- 59f: Permanentmagnet
- 59a-1: Permanentmagnet
- 59a-2: Permanentmagnet
- 59a-3: Permanentmagnet
- 59a-4: Permanentmagnet
- 59b-1: Permanentmagnet
- 59b-2: Permanentmagnet
- 59c-1: Permanentmagnet
- 59c-2: Permanentmagnet
- 59d-1: Permanentmagnet
- 59d-2: Permanentmagnet
- 59e-1: Permanentmagnet
- 59e-2: Permanentmagnet
- 59f-1: Permanentmagnet
- 59f-2: Permanentmagnet
- 61: Steuerung
- 63: Temperatursensor
- 65: Drucksensor
- 67: Rückseite
- 69: beweglicher Spiralzylinder
- 71: unbeweglicher Spiralzylinder
- 73: dritte Wand
- 75: Dichtung
- 77: Dichtung
- 79: Rotorpol

- L: Längsachse
- R: Rotationsachse
- F: Kraft
- M1: Mittelebene
- M2: Mittelebene
- V: axialer Versatz
- U: Umfangsrichtung

## Patentansprüche

1. Scrollpumpe, insbesondere Scrollvakuumpumpe, mit wenigstens einer Scrollpumpstufe (19) zum Fördern eines Gases von einem Gaseinlass (15) durch die Scrollpumpstufe (19) hindurch zu einem Gasauslass (17), und einem Elektromotor (53), der einen Stator (55) und einen Läufer (57) aufweist, wobei der Läufer (57) zum Antreiben eines beweglichen Teils (21) der Scrollpumpstufe (19) mit dem beweglichen Teil (21) der Scrollpumpstufe (19) gekoppelt ist,
wobei der Elektromotor (53) ein Synchronmotor ist,
wobei die Scrollpumpe ferner eine Steuerung (61) zum Steuern und/oder Regeln der Drehzahl des Läufers (57) aufweist,
wobei die Drehzahl des Läufers in Abhängigkeit von einem Druck gesteuert und/oder geregelt wird,
**dadurch gekennzeichnet, dass**
die Steuerung (61) dazu ausgebildet ist, die Drehzahl des Läufers (57) derart zu steuern und/oder zu regeln, dass sich das Saugvermögen der Pumpe (11, 11') entsprechend einem vorgegebenen oder vorgebbaren Verlauf ändert.

2. Scrollpumpe, insbesondere Scrollvakuumpumpe, mit wenigstens einer Scrollpumpstufe (19) zum Fördern eines Gases von einem Gaseinlass (15) durch die Scrollpumpstufe (19) hindurch zu einem Gasauslass (17), und einem Elektromotor (53), der einen Stator (55) und einen Läufer (57) aufweist, wobei der Läufer (57) zum Antreiben eines beweglichen Teils (21) der Scrollpumpstufe (19) mit dem beweglichen Teil (21) der Scrollpumpstufe (19) gekoppelt ist,
wobei der Elektromotor (53) ein Synchronmotor ist,
wobei die Scrollpumpe ferner eine Steuerung (61) zum Steuern und/oder Regeln der Drehzahl des Läufers (57) aufweist,
**dadurch gekennzeichnet, dass**
die Steuerung (61) dazu ausgebildet ist, bei Erreichen eines bestimmten Drucks die Drehzahl des Läufers (57) zu reduzieren.

3. Pumpe nach Anspruch 2,
**dadurch gekennzeichnet, dass**
die Steuerung (61) dazu ausgebildet ist, bei Erreichen eines Enddrucks der Pumpe (11, 11') die Drehzahl des Läufers (57) zu reduzieren, insbesondere um einen bestimmten Betrag.

4. Scrollpumpe, insbesondere Scrollvakuumpumpe, mit wenigstens einer Scrollpumpstufe (19) zum Fördern eines Gases von einem Gaseinlass (15) durch die Scrollpumpstufe (19) hindurch zu einem Gasauslass (17), und einem Elektromotor (53), der einen Stator (55) und einen Läufer (57) aufweist, wobei der Läufer (57) zum Antreiben eines beweglichen Teils (21) der Scrollpumpstufe (19) mit dem beweglichen Teil (21) der Scrollpumpstufe (19) gekoppelt ist,
wobei der Elektromotor (53) ein Synchronmotor ist,
wobei die Scrollpumpe ferner eine Steuerung (61) zum Steuern und/oder Regeln der Drehzahl des Läufers (57) aufweist,
**dadurch gekennzeichnet, dass**
die Steuerung (61) dazu ausgebildet ist, bei Erreichen eines bestimmten Drucks den Elektromotor (53) für einen bestimmten Zeitraum abzuschalten oder bei einer vorgegebenen oder vorgebbaren Drehzahl des Läufers (57) zu betreiben.

5. Pumpe nach Anspruch 4,
**dadurch gekennzeichnet, dass**
die Steuerung (61) dazu ausgebildet ist, bei Erreichen eines Enddrucks der Pumpe (11, 11') den Elektromotor (53) für einen bestimmten Zeitraum abzuschalten oder bei einer vorgegebenen oder vorgebbaren, insbesondere minimalen, Drehzahl des Läufers (57) zu betreiben.

6. Pumpe nach einem der vorstehenden Ansprüche,
**dadurch gekennzeichnet, dass**
der Elektromotor (53) ein permanentmagneterregter Synchronmotor ist.

7. Pumpe nach einem der vorstehenden Ansprüche,
**dadurch gekennzeichnet, dass**
die Steuerung (61) dazu ausgebildet ist, die Drehzahl des Läufers (57) in Abhängigkeit von einem Druck und/oder einer Temperatur der Scrollpumpe (11, 11') zu steuern und/oder zu regeln.

8. Pumpe nach einem der vorstehenden Ansprüche,
**dadurch gekennzeichnet, dass**
die Steuerung (61) dazu ausgebildet ist, in Abhängigkeit von einem, vorzugsweise von einem Benutzer der Pumpe (11, 11') vorgegebenen oder vorgebbaren, Betriebsparameter der Pumpe (11, 11'), wie etwa einem Ansaugdruck oder einem Saugvermögen, die Drehzahl des Läufers (57) derart einzustellen, dass der Betriebsparameter erreicht wird.

9. Pumpe nach Anspruch 4,
**dadurch gekennzeichnet, dass**
die Steuerung (61) dazu ausgebildet ist, den Elektromotor (53) nach dessen Abschaltung wieder in Betrieb zu nehmen.

10. Pumpe nach einem der vorstehenden Ansprüche,
**dadurch gekennzeichnet, dass**
für einen Normalbetrieb der Pumpe (11, 11') ein maximal zulässiger Drehzahlwert für den Läufer (57) vorgegeben ist, und dass die Steuerung (61) dazu ausgebildet ist, die Drehzahl des Läufers (57) über den maximal zulässigen Drehzahlwert zu steigern.

11. Scrollpumpe nach einem der vorhergehenden Ansprüche,
**dadurch gekennzeichnet, dass**
der Läufer (57) derart relativ zum Stator (55) angeordnet ist, dass während des Betriebs des Elektromotors (53) eine längs der Rotationsachse (R) des Läufers (57) wirkende, axiale Kraft (F) auf den Läufer (57) erzeugt wird.

12. Pumpe nach Anspruch 11,
**dadurch gekennzeichnet, dass**
zur Erzeugung der axialen Kraft (F) der Läufer (57) bezogen auf seine Normallage zum Stator (55) um einen Versatz (V) entgegen der axialen Richtung versetzt zum Stator (55) angeordnet ist.

13. Pumpe nach Anspruch 11 oder 12,
**dadurch gekennzeichnet, dass**
der Läufer (57) derart mit dem beweglichen Teil (21) der Scrollpumpstufe (19) gekoppelt ist, dass die axiale Kraft (F) auf den beweglichen Teil (21) der Scrollpumpstufe (19) übertragen wird.

14. Pumpe nach einem der Ansprüche 11 bis 13,
**dadurch gekennzeichnet, dass**
in axialer Richtung gesehen zwischen dem beweglichen Teil (21) der Scrollpumpstufe (19) und einem unbeweglichen, feststehenden Teil (23) der Scrollpumpstufe (19) wenigstens eine Dichtung (33, 35) angeordnet ist, die durch die axiale Kraft (F) zwischen dem beweglichen und dem unbeweglichen Teil (21, 23) der Scrollpumpstufe (11, 11') zusammengedrückt oder angepresst wird.

15. Verfahren zum Betreiben einer Scrollpumpstufe (11, 11'), insbesondere Scrollvakuumpumpe, nach einem der vorstehenden Ansprüche, wobei bei dem Verfahren die Drehzahl des Läufers (57) in Abhängigkeit von einem Druck und/oder einer Temperatur der Scrollpumpe (11,11') gesteuert und/oder geregelt wird.

## Claims

1. A scroll pump, in particular a scroll vacuum pump, comprising at least one scroll pump stage (19) for conveying a gas from a gas inlet (15) through the scroll pump stage (19) to a gas outlet (17); and an electric motor (53) which has a stator (55) and a rotor (57), with the rotor (57) being coupled to a moving part (21) of the scroll pump stage (19) to drive the moving part (21) of the scroll vacuum pump (19),
wherein the electric motor (53) is a synchronous motor;
wherein the scroll pump furthermore has a control (61) for controlling and/or regulating the speed of rotation of the rotor (57); and
wherein the speed of rotation of the rotor is controlled and/or regulated in dependence on a pressure,
**characterized in that**
the control (61) is configured to control and/or to regulate the speed of rotation of the rotor (57) such that the suction capacity of the pump (11, 11') changes in accordance with a predefined or predefinable course.

2. A scroll pump, in particular a scroll vacuum pump, comprising at least one scroll pump stage (19) for conveying a gas from a gas inlet (15) through the scroll pump stage (19) to a gas outlet (17); and an electric motor (53) which has a stator (55) and a rotor (57), with the rotor (57) being coupled to the moving part (21) of the scroll pump stage (19) to drive the moving part (21) of the scroll vacuum pump (19),
wherein the electric motor (53) is a synchronous motor; and
wherein the scroll pump furthermore has a control (61) for controlling and/or regulating the speed of rotation of the rotor (57),
**characterized in that**
the control (61) is configured to reduce the speed of rotation of the rotor (57) when a specific pressure has been reached.

3. A pump in accordance with claim 2,
**characterized in that**
the control (61) is configured to reduce the speed of rotation of the rotor (57), in particular by a specific amount, when an end pressure of the pump (11, 11') has been reached.

4. A scroll pump, in particular a scroll vacuum pump, comprising at least one scroll pump stage (19) for conveying a gas from a gas inlet (15) through the scroll pump stage (19) to a gas outlet (17); and an electric motor (53) which has a stator (55) and a rotor (57), with the rotor (57) being coupled to a moving part (21) of the scroll pump stage (19) to drive the moving part (21) of the scroll vacuum pump (19),
wherein the electric motor (53) is a synchronous motor; and
wherein the scroll pump furthermore has a control (61) for controlling and/or regulating the speed of rotation of the rotor (57),
**characterized in that**
the control (61) is configured to switch off the electric motor (53) for a specific period or to operate it at a predefined or predefinable speed of rotation of the rotor (57) when a specific pressure has been reached.

5. A pump in accordance with claim 4,
**characterized in that**
the control (61) is configured to switch off the electric motor (53) for a specific period or to operate it at a predefined or predefinable speed of rotation, in particular a minimal speed of rotation, of the rotor (57) when an end pressure of the pump (11, 11') has been reached.

6. A pump in accordance with any one of the preceding claims,
**characterized in that**
the electric motor (53) is a synchronous motor excited by permanent magnets.

7. A pump in accordance with any one of the preceding claims,
**characterized in that**
the control (61) is configured to control and/or to regulate the speed of rotation of the rotor (57) in dependence on a pressure and/or on a temperature of the scroll pump (11, 11').

8. A pump in accordance with any one of the preceding claims,
**characterized in that**
the control (61) is configured to set the speed of rotation of the rotor (57) in dependence on an operating parameter of the pump (11, 11'), such as a suction pressure or a suction capacity, which is preferably predefined or predefinable by a user of the pump (11, 11'), such that the operating parameter is achieved.

9. A pump in accordance with claim 4,
**characterized in that**
the control (61) is configured to put the electric motor (53) into operation again after it has been switched off.

10. A pump in accordance with any one of the preceding claims,
**characterized in that**
a maximum permissible rotational speed value for the rotor (57) is predefined for a normal operation of the pump (11, 11'); and **in that** the control (61) is configured to increase the speed of rotation of the rotor (57) beyond the maximum permissible rotational speed value.

11. A scroll pump in accordance with any one of the preceding claims,
**characterized in that**
the rotor (57) is arranged relative to the stator (55) such that an axial force (F) acting along the axis of rotation (R) of the rotor (57) is generated onto the rotor (57) during the operation of the electric motor (53).

12. A pump in accordance with claim 11,
**characterized in that**,
to generate the axial force (F), the rotor (57) is arranged offset from the stator (55) by an offset (V) against the axial direction in relation to its normal position with respect to the stator (55).

13. A pump in accordance with claim 11 or claim 12,
**characterized in that**
the rotor (57) is coupled to the moving part (21) of the scroll pump stage (19) such that the axial force (F) is transmitted to the moving part (21) of the scroll pump stage (19).

14. A pump in accordance with any one of the claims 11 to 13,
**characterized in that**
at least one seal (33, 35) is arranged between the moving part (21) of the scroll pump stage (19) and an immobile, fixed-position part (23) of the scroll pump stage (19), viewed in the axial direction, and is compressed or pressed by the axial force (F) between the moving part (21) and the immobile part (23) of the scroll pump stage (11, 11').

15. A method of operating a scroll pump stage (11, 11'), in particular a scroll vacuum pump, in accordance with any of the preceding claims, wherein the speed of rotation of the rotor (57) is controlled and/or regulated in the method in dependence on a pressure and/or on a temperature of the scroll pump (11, 11').

## Revendications

1. Pompe à spirales, en particulier pompe à vide à spirales, comportant au moins un étage de pompe à spirales (19) pour convoyer un gaz depuis une entrée de gaz (15) à travers l'étage de pompe à spirales (19) jusqu'à une sortie de gaz (17), et un moteur électrique (53) comprenant un stator (55) et un rotor (57), le rotor (57) étant couplé à une partie mobile (21) de l'étage de pompe à spirales (19) pour entraîner la partie mobile (21) de l'étage de pompe à spirales (19),
le moteur électrique (53) étant un moteur synchrone,
la pompe à spirales comprenant en outre une commande (61) pour commander et/ou réguler la vitesse de rotation du rotor (57),
la vitesse de rotation du rotor étant commandée et/ou régulée en fonction d'une pression,
**caractérisée en ce que**
la commande (61) est réalisée pour commander et/ou réguler la vitesse de rotation du rotor (57) de telle sorte que la capacité d'aspiration de la pompe (11, 11') change en fonction d'une évolution prédéfinie ou prédéfinissable.

2. Pompe à spirales, en particulier pompe à vide à spirales, comportant au moins un étage de pompe à spirales (19) pour convoyer un gaz depuis une entrée de gaz (15) à travers l'étage de pompe à spirales (19) jusqu'à une sortie de gaz (17), et un moteur électrique (53) comprenant un stator (55) et un rotor (57), le rotor (57) étant couplé à une partie mobile (21) de l'étage de pompe à spirales (19) pour entraîner la partie mobile (21) de l'étage de pompe à spirales (19),
le moteur électrique (53) étant un moteur synchrone,
la pompe à spirales comprenant en outre une commande (61) pour commander et/ou réguler la vitesse de rotation du rotor (57),
**caractérisée en ce que**
la commande (61) est réalisée pour réduire la vitesse de rotation du rotor (57) lorsqu'une pression déterminée est atteinte.

3. Pompe selon la revendication 2,
**caractérisée en ce que**
la commande (61) est réalisée pour réduire la vitesse de rotation du rotor (57), en particulier d'un certain montant, lorsqu'une pression finale de la pompe (11, 11') est atteinte.

4. Pompe à spirales, en particulier pompe à vide à spirales, comportant au moins un étage de pompe à spirales (19) pour convoyer un gaz depuis une entrée de gaz (15) à travers l'étage de pompe à spirales (19) jusqu'à une sortie de gaz (17), et un moteur électrique (53) comprenant un stator (55) et un rotor (57), le rotor (57) étant couplé à une partie mobile (21) de l'étage de pompe à spirales (19) pour entraîner la partie mobile (21) de l'étage de pompe à spirales (19),
le moteur électrique (53) étant un moteur synchrone,
la pompe à spirales comprenant en outre une commande (61) pour commander et/ou réguler la vitesse de rotation du rotor (57),
**caractérisée en ce que**
la commande (61) est réalisée pour couper le moteur électrique (53) ou pour le faire fonctionner à une vitesse de rotation du rotor (57) prédéfinie ou prédéfinissable pendant une période temporelle déterminée, lorsqu'une pression déterminée est atteinte.

5. Pompe selon la revendication 4,
**caractérisée en ce que**
la commande (61) est réalisée pour couper le moteur électrique (53) ou pour le faire fonctionner à une vitesse de rotation du rotor (57) prédéfinie ou prédéfinissable, en particulier minimale, pendant une période temporelle déterminée, lorsqu'une pression finale de la pompe (11, 11') est atteinte.

6. Pompe selon l'une des revendications précédentes,
**caractérisée en ce que**
le moteur électrique (53) est un moteur synchrone à excitation magnétique permanente.

7. Pompe selon l'une des revendications précédentes,
**caractérisée en ce que**
la commande (61) est réalisée pour couper commander et/ou réguler la vitesse de rotation du rotor (57) en fonction d'une pression et/ou d'une température de la pompe à spirales (11, 11').

8. Pompe selon l'une des revendications précédentes,
**caractérisée en ce que**
la commande (61) est réalisée pour régler la vitesse de rotation du rotor (57) en fonction d'un paramètre de fonctionnement de la pompe (11, 11'), tel qu'une pression d'aspiration ou une capacité d'aspiration, de préférence prédéfini(e) ou prédéfinissable par un utilisateur de la pompe (11, 11'), de manière à atteindre le paramètre de fonctionnement.

9. Pompe selon la revendication 4,
**caractérisée en ce que**
la commande (61) est réalisée pour remettre en service le moteur électrique (53) après sa coupure.

10. Pompe selon l'une des revendications précédentes,
**caractérisée en ce que**
une valeur maximale admissible de la vitesse de rotation pour le rotor (57) est prédéfinie ou prédéfinissable pour un fonctionnement normal de la pompe (11, 11'),
et **en ce que**
la commande (61) est réalisée pour augmenter la vitesse de rotation du rotor (57) au-delà de la valeur maximale admissible de la vitesse de rotation.

11. Pompe à spirales selon l'une des revendications précédentes,
**caractérisée en ce que**
le rotor (57) est agencé de telle sorte par rapport au stator (55) que pendant le fonctionnement du moteur électrique (53), une force axiale (F) agissant le long de l'axe de rotation (R) du rotor (57) est générée sur le rotor (57).

12. Pompe selon la revendication 11,
**caractérisée en ce que**
pour générer la force axiale (F), le rotor (57) est agencé de façon décalée par rapport au stator (55) d'un décalage (V) en sens opposé à la direction axiale, par comparaison à sa position normale par rapport au stator (55).

13. Pompe selon la revendication 11 ou 12,
**caractérisée en ce que**
le rotor (57) est couplé à la partie mobile (21) de l'étage de pompe à spirales (19) de telle sorte que la force axiale (F) est transmise à la partie mobile (21) de l'étage de pompe à spirales (19).

14. Pompe selon l'une des revendications 11 à 13,
**caractérisée en ce que**
en vue en direction axiale, au moins un joint d'étanchéité (33, 35) est agencé entre la partie mobile (21) de l'étage de pompe à spirales (19) et une partie immobile stationnaire (23) de l'étage de pompe à spirales (19), joint qui est comprimé ou pressé entre les parties mobile et immobile (21, 23) de l'étage de pompe à spirales (11, 11') par la force axiale (F).

15. Procédé pour faire fonctionner un étage de pompe à spirales (11, 11'), en particulier une pompe à vide à spirales, selon l'une des revendications précédentes, procédé dans lequel la vitesse de rotation du rotor (57) est commandée et/ou régulée en fonction d'une pression et/ou d'une température de la pompe à spirales (11, 11').
